# EUROPÄISCHE PATENTSCHRIFT

(11) **EP 0 043 096 B1**
(45) Veröffentlichungstag und Bekanntmachung des Hinweises auf die Patenterteilung: **04.04.1984**
(21) Anmeldenummer: 81104871.9
(22) Anmeldetag: 24.06.1981
(51) Int. Cl.: G21F 5/00

(54) **Vorrichtung für die Aufnahme radioaktiver Stoffe**
Device for the storage of radioactive materials
Dispositif de stockage pour matériaux radioactifs

(30) Priorität: 01.07.1980 DE 3024876
(43) Veröffentlichungstag der Anmeldung: 06.01.1982
(73) Patentinhaber: TRANSNUKLEAR GmbH, D-6450 Hanau 11 (DE)
(72) Erfinder: Christ, Richard, Dr., D-6454 Bruchköbel (DE); Srostlik, Peter, D-6457 Maintal 4 (DE)

## Beschreibung

Die Erfindung betrifft eine Vorrichtung, verwendbar als Einsatz für Transport- und/oder Lagerbehälter, für Lagerkonfigurationen, sowie zur Handhabung, zum Transport und/oder Lagerung von radioaktiven Stoffen, insbesondere für die Aufnahme von bestrahlten Brennstoff- oder Absorberstäben, bestehend aus einem kastenförmigen Behälter quaderförmiger Form, dessen äußere Abmessungen den jeweiligen Hauptabmessungen eines Brennelementes entsprechen.

Brennstoffelemente für wassergekühlte Reaktoren bestehen aus einer Vielzahl von Brennstoffstäben, die durch sogenannte Abstandsgitter in ein bestimmtes Raster mit Zwischenräumen zwecks Durchtritt des Kühlmittels gebracht sind. Wenn die Brennstoffelemente ausgebrannt sind, werden sie zunächst am Reaktor gelagert und anschließend abtransportiert, sei es zu einer Aufarbeitungsanlage oder zur weiteren Lagerung in entsprechenden Lagereinrichtungen.

Da im abgebrannten Zustand eine regelmäßige Anordnung der Brennstoffstäbe mit bestimmten Abständen nicht mehr erforderlich ist, besteht die Möglichkeit, die Elemente zu zerlegen und die Stäbe zwecks Platzersparnis dichter zu packen.

Eine vergleichbare Situation liegt bei den Absorberelementen vor, die ebenfalls während ihres Einsatzes aus mehreren Teilen in definierten Abständen bestehen, während nach der Entfernung aus dem Reaktorkern die Stäbe nach Zerlegung des Elementes dichter gepackt werden können.

Die bei der Zerlegung anfallenden Stäbe faßt man zweckmäßigerweise zu leicht hantierbaren Einheiten zusammen, wobei normalerweise eine längliche Büchse verwendet wird.

Es sind Büchsen bekannt, in denen einzelne Stäbe nach ihrer Entnahme aus dem Brennelement gelagert und anschließend transportiert werden. Diese Büchsen werden von der Stirnseite beladen und verschlossen und weisen eine zylindrische Form auf. Sie sind allerdings nicht dafür geeignet, ohne Zusatzeinrichtungen im Hinblick auf eine maximale Packungsdichte beladen zu werden.

Für Absorberstäbe ist auch bereits vorgeschlagen worden, zur Erzielung einer hohen Packungsdichte in stirnseitig beladenen kastenförmigen Büchsen quaderartiger Form Stegraster zu verwenden (DE-U-7 903 719), um die aufgrund der hohen Flexibilität der langen schlanken Stäbe zu erwartende unregelmäßige Anordnung zu vermeiden. Hierbei wird zwar die Packungsdichte gegenüber einer ungeregelten Anordnung verbessert, aber noch keine optimale Platzausnutzung erzielt; ferner sind solche Stegraster aufwendig in der Fertigung. Die Handhabung ist zusätzlich durch den großen Platzbedarf sehr ungünstig. Auch können diese Büchsen nicht ohne weiteres in für Brennelemente ausgelegte Transportbehälter eingebracht werden.

Es war daher Aufgabe der vorliegenden Erfindung, eine Vorrichtung, verwendbar als Einsatz für Transport- und/oder Lagerbehälter, für Lagerkonfigurationen, sowie zur Handhabung, zum Transport und/oder zur Lagerung von radioaktiven Stoffen, insbesondere für die Aufnahme von bestrahlten Brennstoff- oder Absorberstäben, zu schaffen, mit der eine Befüllung ohne zusätzliche Stegraster und ohne großen Platzbedarf möglich ist, die in für Brennelemente ausgelegte Transportbehälter optimal einbringbar ist und die sich auch zu Lagerkonfigurationen einfach anordnen läßt.

Die Aufgabe wurde erfindungsgemäß dadurch gelöst, daß der Behälter auf einer Längsseite einen verriegelbaren Deckel aufweist, der mit seinen Bewegungs-, Bedienungs- und Verschlußelementen innerhalb der Behälterkontur angeordnet ist.

In den Abbildungen bis IV ist die Erfindung schematisch in beispielhafter Ausgestaltung näher erläutert.

Im Behälter (1) mit auf einer Längsseite angebrachtem Deckel (2) befinden sich Brennstäbe (7) aus bestrahlten Brennelementen, in dichter Packung ohne zusätzliche Stegraster angeordnet. Die Länge des Deckels (2) entspricht der Länge der Stäbe. Die äußeren Abmessungen des kastenförmigen Behälters (1) mit quaderartiger Form entsprechen jeweils den äußeren Hauptabmessungen eines Brennelementes. Daher ist der Behälter (1) auch bequem in für diese Brennelemente strahlungs- und wärmezufuhrmäßig ausgelegte Transport- und/oder Lagerbehälter einsetzbar.

Es ist somit eine liegende Beladung des Behälters (1) mit Stäben möglich, und durch das horizontale Einsetzen der schlanken flexiblen Stäbe (7) läßt sich eine fast ideale Packungsdichte erzielen. Der Deckel (2) wird nach Beladung mit Hilfe eines Gestänges (4) fernbedienbar verschlossen. Fernbedienung ist erforderlich, da die Beladung normalerweise in einem Wasserbecken in mehreren Metern Tiefe erfolgen muß. Auch zum Zwecke einer guten Handhabung weist der Behälter (1) die wesentlichen äußeren Abmessungen eines Brennelementes auf, so daß die existierenden Lastaufnahmeeinrichtungen für Brennelemente benutzt werden können, ebenso die vorhandenen Lagergestellen.

Es ist besonders günstig, wenn die Stirnseiten (12) des Behälters einen quadratischen Querschnitt aufweisen, ebenso, wenn sich an den Stirnseiten Formkörper (5, 6) befinden, die den Fuß- und Kopfstücken von Brennelementen entsprechen.

Folgende Tabelle gibt beispielhaft Außenabmessungen des neuerungsgemäßen Behälters an:

In einer besonders vorteilhaften Ausführung bewegt sich der Deckel (2) in Scharnieren (3) und wird durch ein Gestänge (4) verriegelt. Das Gestänge wird an einem Ende des Behälters betätigt, indem ein mit Klauen versehenes Werkzeug (10) in eine Zentrieröffnung (11) gesteckt und durch eine Drehbewegung das Gestänge (4) axial bewegt wird. Abb. 11 zeigt den Behälter (1) mit verriegeltem Deckel (2), Abb. 111 mit geöffnetem Deckel. Im entriegelten Zustand gibt eine Gestängeverjüngung (13) des in Halterungen (9) axialverschiebbaren Gestänges (4) ein entsprechend geformtes, am Deckel (2) befestigtes Verschlußteil (8) frei, das im verriegelten Zustand durch den unverjüngten Gestängedurchmesser arretiert ist. Andere Deckelverschlüsse sind ebenfalls möglich. Der Behälter (1) kann gegen den Deckel (2) auch mit Dichtungselementen abgedichtet sein. Deckel (2), Scharniere (3) sowie alle Bewegungs-, Bedienungs- und Verschlußelemente sind innerhalb der Behälterkontur angeordnet.

Die Zentrieröffnung (11) kann zum Heben des Behälters (1) benutzt werden.

Es ist jedoch besonders günstig, an den Stirnseiten innerhalb der Behälterkontur ein- oder beiderseitig zusätzliche Traglemente, beispielsweise Haken oder Ösen, anzubringen, ebenso weitere Hilfsvorrichtungen, z. B. zur Kontrolle des Behälterinneren.

Bei weitgehend radioaktiv abgeklungenem Material, mit nur noch geringer Abwärme, insbesondere bei weitgehend abgeklungenen wiederaufzuarbeitenden Brennstäben, ist es besonders vorteilhaft, die Behälter (1) in geeigneten Räumlichkeiten direkt neben- und übereinander zu stellen bzw. zu stapeln, wobei die Verwendung von geeignetem Transport- und Lagerplatten, gegebenenfalls mit Luftschlitzen zur Abfuhr von restlicher Abwärme nach dem Luftlagerprinzip, besonders günstig ist.

Als Material für den Behälter (1) ist rostfreier Stahl, gegebenenfalls mit Aluminium-Auskleidung, besonders vorteilhaft verwendbar.

Neben bestrahlten Brennstoff- und Absorberstäben ist der Behälter (1) auch hervorragend zur Aufnahme von verfestigtem radioaktivem Abfall in dichter Packung, insbesondere auch für Blöcke aus verglasten Abfall, geeignet.

Im Bedarfsfall kann der Behälter auch mit Aussteifungen zur Erhöhung der Festigkeit versehen sein.

## Patentansprüche

1. Vorrichtung, verwendbar als Einsatz für Transport- und/oder Lagerbehälter, für Lagerkonfigurationen, sowie zur Handhabung, zum Transport und/oder zur Lagerung von radioaktiven Stoffen, insbesondere für die Aufnahme von bestrahlten Brennstoff- oder Absorberstäben, bestehend aus einem kastenförmigen Behälter (1) quaderartiger Form, desen äußere Abmessungen den jeweiligen Hauptabmessungen eines Brennelementes entsprechen, dadurch gekennzeichnet, daß der Behälter (1) auf einer Längsseite einen verriegelbaren Deckel (2) aufweist, der mit seinen Bewegungs-, Bedienungs-und Verschlußelementen (3,4,8,9) innerhalb_der Behälterkontur angeordnet ist.

2. Vorrichtung nach Anspruch 1, dadurch gekennzeichnet, daß die Stirnseiten (12) des Behälters einen quadratischen Querschnitt aufweisen.

3. Vorrichtung nach Anspruch 1 und 2, dadurch gekennzeichnet, daß sich an den Stirnseiten (12) Formkörper (5, 6) befinden, die den Fuß- und Kopfstücken von Brennelementen entsprechen.

4. Vorrichtung nach Anspruch 1 bis 3, dadurch gekennzeichnet, daß die Deckelverriegelung aus einem Gestänge (4) mit Gestängeverjüngungen (13) besteht, das in ein entsprechend geformtes Verschlußteil (8) am Deckel (2) eingreift.

5. Vorrichtung nach Anspruch 1 bis 4, dadurch gekennzeichnet, daß an den Stirnseiten (12) innerhalb der Behälterkontur ein- oder beidseitig Tragelemente und gegebenenfalls weitere Hilfsvorrichtungen angebracht sind.

6. Vorrichtung nach Anspruch 1 bis 5, dadurch gekennzeichnet, daß sie im wesentlichen aus rostfreiem Stahl, gegebenenfalls mit Aluminium-Auskleidung, gefertigt ist.

## Claims

1. An apparatus which may be used as an insert for transport and/or storage containers, for storage configurations, and for the handling, transport and/or storage of radioactive materials, in particular for receiving radiation-exposed fuel rods or absorber rods, consisting of a box-shaped container (1) of a cuboid-like shape, the external diameters of which correspond to the respective principal dimensions of a fuel element, characterised in that the container (1) has on one longitudinal side a lid (2) which may be locked and which is positioned with its movement, operation and closing elements (3,4, 8,9) inside the contour of the container.

2. An apparatus according to claim 1, characterised in that the front sides (12) of the container are square in cross-section.

3. An apparatus according to claims 1 and 2, characterised in that there are located on the front faces (12) mouldings (5,6) which correspond to the foot and head parts of fuel elements.

4. An apparatus according to claims 1 to 3, characterised in that the lock of the lid consists of rods (4) with constrictions (13) which engage in a correspondingly shaped closing part (8) in the lid (2).

5. An apparatus according to claims 1 to 4, characterised in that supporting elements and optionally other auxiliary devices are provided on one or both sides on the front faces (12) within the contour of the container.

6. An apparatus according to claims 1 to 5, characterised in that it is substantially produced from stainless steel, optionally with a covering of aluminium.

## Revendications

1. Dispositif en forme de caisson pour le dépôt de matières radioactives destiné à être chargé dans des conteneurs de transport et/ou de stockage,ainsi que pour la manutention, le tansport et/ou le stockage de matières radioactives, en particulier pour recevoir des barres combustibles ou d'absorption irradiées, dispositif constitué par un conteneur en forme de casier (1), parallélépipédique, dont les dimensions extérieures correspondent aux principales dimensions données d'un élément combustible, dispositif caractérisé en ce que le casier (1) présente sur une face longitudinale, un couvercle (2) verrouillable, qui est disposé, avec ses éléments d'actionnement, de commande et de verrouillage (3, 4), à l'intérieur du contour du casier.

2. Dispositif selon la revendication 1, caractérisé en ce que les faces frontales (12) du casier présentent une section parallélépipédique.

3. Dispositif selon l'une des revendications 1 et 2, caractérisé en ce que sur les faces frontales (12) sont prévus des corps moulés d'appui (5, 6) qui correspondent aux pièces de base et de tête des éléments combustibles à recevoir.

4. Dispositif selon l'une quelconque des revendications 1 à 3, caractérisé en ce que le verrouillage du couvercle s'effectue à l'aide d'une tige (4) qui comporte des étranglements (13), et qui est en prise avec une pièce de blocage (8) de forme appropriée, montée sur le couvercle (2).

5. Dispositif selon l'une quelconque des revendications 1 à 4, caractérisé en ce que, sur les faces frontales (12), à l'intérieur du contour du casier, sont montés, sur l'un ou les deux côtés, des éléments de support de barres ou éventuellement d'autres dispositifs auxiliaires.

6. Dispositif selon l'une quelconque des revendications 1 à 5, caractérisé en ce que le casier est essentiellement constitué en acier inoxydable, éventuellement avec un revêtement en aluminium.
